# EUROPÄISCHE PATENTSCHRIFT

(11) **EP 3 045 209 B1**
(45) Veröffentlichungstag und Bekanntmachung des Hinweises auf die Patenterteilung: **19.06.2019**
(21) Anmeldenummer: 16000028.7
(22) Anmeldetag: 11.01.2016
(51) Int. Cl.: A62B 35/00, A62B 1/16

(54) **VORRICHTUNG ZUR ABSTURZSICHERUNG ZUR VERMEIDUNG EINES HÄNGETRAUMAS**
DEVICE FOR PROVIDING SAFETY AGAINST FALLING FOR AVOIDING SUSPENSION TRAUMA
DISPOSITIF DE PROTECTION CONTRE LES CHUTES DESTINE A EVITER UN TRAUMATISME PROVOQUE PAR LA SUSPENSION

(30) Priorität: 12.01.2015 DE 102015000078
(43) Veröffentlichungstag der Anmeldung: 20.07.2016
(73) Patentinhaber: BORNACK GmbH & Co. KG, 74360 Ilsfeld (DE)
(72) Erfinder: Tasci, Engin, 47199 Duisburg (DE)
(74) Vertreter: Dilg, Haeusler, Schindelmann Patentanwaltsgesellschaft mbH

(56) Entgegenhaltungen:
- US-A1- 2003 172 431
- US-A1- 2010 025 148
- US-B1- 6 374 946

## Beschreibung

Die Erfindung betrifft eine Vorrichtung zur Absturzsicherung von Personen umfassend ein Gurtzeug mit Armschlaufen und Beinschlaufen, wobei am Gurtzeug, insbesondere an den Armschlaufen wenigstens eine erste Sicherungsöse angeordnet ist, an welcher ein Fangseil anbringbar bzw. angebracht ist, insbesondere wobei die wenigstens eine erste Sicherungsöse im Rückenbereich, bevorzugt im Nackenbereich der weiterhin bevorzugt dort gekreuzten Armschlaufen angeordnet ist.

Ein solches Gurtzeug kann z.B. eine Gurtkonstruktion aufweisen, bei der zwei Armschlaufen und zwei Beinschlaufen vorgesehen sind, wobei eine Armschlaufe und eine Beinschlaufe auf einer jeweiligen Körperseite in der Gurtführung, insbesondere durch Kreuzung eines Gurtes im seitlichen Körperbereich ineinander übergehen. Arm- und Beinschlaufe einer jeweiligen Körperseite können so z.B. durch eine im Wesentlichen 8-förmige Führung eines Gurtes realisiert sein.

Dabei muss nicht zwingend ein in sich einstückiger Gurt eine solche gekreuzte Schlaufe bilden, sondern es kann auch eine Zusammensetzung aus mehreren verbundenen Gurtstücken vorliegen. Z.B. kann für einen Armschlaufenbereich und einen Beinschlaufenbereich auf einer jeweiligen Körperseite jeweils ein separates Gurtstück verwendet werden, die miteinander verbunden sind, z.B. durch lösbare Verbinder.

Andere Konstruktionen gängiger Gurtzeuge können auch einen Hüftgurt und/oder Brustgurt vorsehen, insbesondere der die Verbindung von Armschlaufen und Beinschlaufen und/oder die Verbindung der Gurte von einer Körperseite zur anderen vornimmt. Z.B. können zwei Armschlaufen mit einem Hüftgurt und auch zwei Beinschlaufen mit diesem Hüftgurt verbunden sein.

Die jeweiligen Verbindungen zwischen den Schlaufen und einem Hüftgurt können z.B. ebenfalls über Gurte erfolgen.

Die Erfindung ist grundsätzlich mit jeder Art von Gurtzeug einsetzbar, welches wenigstens ein Paar von Armschlaufen und Beinschlaufen aufweist unabhängig davon, wie deren Verbindung untereinander erfolgt.

Die Positionsangabe "im Rückenbereich" oder "im Nackenbereich" bezieht sich auf die Bezeichnung der Position der wenigstens einen Öse, wenn das Gurtzeug von einer Person korrekt und ordnungsgemäß angelegt wurde. Dies gilt auch für noch folgende Ortsangaben. Andere Orts- oder Richtungsangaben beziehen sich auf eine stehende Person oder eine hängende Person mit nach oben weisendem Kopf und nach unten weisenden Füßen.

Unter einem Hüftgurt wird ein Gurt verstanden, den eine Person um die Hüfte herumlegen kann. Ein solcher Gurt kann öffenbar und schließbar und in der Umfangslänge einstellbar sein. Analoges gilt für einen evtl. Brustgurt. Insbesondere eine Umfangslängeneinstellbarkeit kann auch bei den Schlaufen von Armen und/oder Beinen vorgesehen sein.

Unter einer Sicherungsöse wird weiterhin jegliches Element verstanden, das geeignet ist, eine Verbindung zwischen Fangseil und Gurtzeug, bzw. auch dem später beschriebenen erfindungsgemäßen Halteseil herzustellen. Z.B. kann ein Metallring, eine Gurtschlaufe oder auch ein Karabinerhaken eine solche Sicherungsöse bilden.

Vorrichtungen dieser Art sind im Stand der Technik bekannt und werden eingesetzt, um in Höhen arbeitende Personen vor einem Absturz zu sichern, nämlich dadurch, dass ein Fangseil an einem seiner Enden an wenigstens einer ersten Sicherungsöse des Gurtzeugs befestigt wird und mit dem anderen Ende an einem ortsfesten Sicherungselement. So ist eine arbeitende Person praktisch angeseilt und zieht das Fangseil bei der Arbeit hinter sich her. Da das Fangseil bevorzugt im oberen Rücken- bzw. Nackenbereich am Gurtzeug befestigt ist stört es nicht weiter im vor der Person liegenden Arbeitsbereich.

Stürzt eine Person z. B. bei Arbeiten in Höhen ab, so wird das Seil gestrafft, gegebenenfalls unter Ausnutzung einer dämpfenden Wirkung eines im Seil angeordneten Dämpfungselementes, so dass die in dem Gurtzeug eingegurtete Person durch das sich straffende Seil aufgefangen wird und hiernach am Fangseil hängt, idealerweise ohne sich verletzt zu haben.

Die Anordnung bzw. Befestigung des Fangseiles am Gurtzeug ist bei solchen Absturzsicherungen bevorzugt derart gewählt, dass das Seil an der vorgenannten wenigstens einen ersten Öse in einem Nacken- oder Schulterbereich des Gurtzeuges eingreift, so dass sich die abrupte Bremskraft sowie auch die durch das freie Hängen erzeugte Gewichtskraft sowohl über die Armschlaufen als auch die beiden Beinschlaufen, ggfs. auch über Brust und/oder Hüftgurt auf den Körper der hängenden Person übertragen wird. Durch diese Kraftübertragung auf mehrere Körperbereiche der Person wird im Wesentlichen vermieden, dass die Person bei einem Absturz körperlichen Schäden davonträgt.

Es wird hierdurch auch sichergestellt, dass die Abbremsung der fallenden Person im Wesentlichen in einer aufrechten Lage der Person erfolgt. Durch das rückwärtige Eingreifen der wenigstens einen Sicherungsöse im Rücken- bzw. Nacken- oder Schulterbereich wird auch sichergestellt, dass beim Abbremsen des Falls der Kopf im Halsbereich nicht nach hinten knicken kann, sondern nur nach vorne mit dem Kinn in Richtung zur Brust.

Absturzsicherungen können zwar verhindern, dass eine Person durch Absturz unmittelbar zu Tode kommt, es ergibt sich jedoch weiterhin das Problem, dass nach einer längeren Zeit des Hängens am Fangseil, üblicherweise spätestens nach 20 min., ein orthostatischer Schock bzw. ein sogenanntes Hängetrauma auftritt, was bei der Person ebenso zum Tode führen kann. Bei Verwendung solcher bekannten Absturzsicherungen ist es daher zwingend nötig, eine hängende Person sehr kurzfristig aus der hängenden Lage durch Rettung zu befreien, um ein solches Hängetrauma und damit einhergehende gesundheitliche Beeinträchtigungen und gar den Tod zu vermeiden.

Solche Rettungsmaßnahmen können jedoch nicht in allen Fällen in der notwendigen kurzen Zeit durchgeführt werden, insbesondere wenn beispielsweise erst Höhenretter zum Einsatzort gebracht werden müssen.

Es existieren bereits Absturzsicherungen, bei denen die abgestürzte Person sich nach dem Absturz in einer sitzenden Lage befindet. Hierbei ist das Fangseil am Schultergurt so geführt und lösbar befestigt, dass es von einer Position auf dem Rücken der Person nach Lösen der Befestigung auf eine Position auf der Brust der Person wandert, siehe zum Beispiel US 6,374,946 B1 oder US 2010/025148 A1. Das automatische Überführen in eine sitzende Position bedeutet ein schnelles Vorbeiführen des Fangseils am Kopf der abgestürzten Person, was Gefahren mit sich bringen kann.

Es ist daher Aufgabe der Erfindung, eine Absturzsicherung mit einem Gurtzeug der eingangs genannten Art derart weiterzubilden, dass eine hängende Person gegen das Auftreten eines Hängetraumas geschützt werden kann.

Gemäß der Erfindung wird diese Aufgabe durch eine Vorrichtung zur Absturzsicherung nach Anspruch 1 gelöst, insbesondere dadurch, dass im vorderen Bereich des Gurtzeuges, wenigstens eine zweite Sicherungsöse angeordnet ist, an der ein Halteseil befestigbar bzw. befestigt ist und am Gurtzeug, insbesondere oberhalb eines evtl. Hüftgurtes, insbesondere an wenigstens einer der Armschlaufen, ein Halteelement angeordnet ist, mit dem das Halteseil im durch das Gewicht einer Person unbelasteten Zustand nah zum Gurtzeug, insbesondere das Gurtzeug, bevorzugt wenigstens eine Armschlaufe kontaktierend in einer Haltelage haltbar bzw. gehalten ist und im durch das Gewicht einer Person belasteten Zustand aus der Haltelage lösbar ist.

In einem Verfahren zur Vermeidung eines Hängetraumas bei einer Person, die mit einer ein Gurtzeug aufweisenden Absturzsicherung abgestützt ist und mittels des Gurtzeugs an einem Fangseil hängt, welches an einem im Nacken der hängenden Person angeordneten Bereich des Gurtzeuges befestigt ist, so dass die Person sowohl in den Arm- als auch in den Beinschlaufen des Gurtzeuges hängt, ist es somit vorgesehen, dass ein zum Fangseil separates und insbesondere zum Fangseil (zumindest oberhalb des Körpers) parallel verlaufendes Halteseil, welches an einem im vorderen Bereich der hängenden Person angeordneten Gurtteil des Gurtzeuges befestigt ist, nach dem Absturz gestrafft wird und hierdurch das Fangseil von der Gewichtskraft der Person entlastet und das Halteseil durch die Gewichtskraft der Person belastet wird, so dass die Person in eine in Beinschlaufen des Gurtzeuges sitzende Position überführt wird.

Der genannte vordere Bereich des Gurtzeuges kann bei der Vorrichtung sowie auch dem Verfahren gebildet sein durch einen Gurtbereich des Gurtzeugs der auf der vorderen Körperseite der Person verläuft, z.B. durch den vorderen Hüft- oder Bauchbereich eines Hüftgurtes, insbesondere des einzigen oder eines von zwei Hüftgurten des Gurtzeuges oder durch einen Bereich vorne an einem Brustgurt oder einen Bereich vorne an einer oder beiden Armschlaufen. Als vordere Körperseite wird dabei jeder Teil des Körpers verstanden, der in Geradeaus-Blickrichtung vor dem Körperschwerpunkt, insbesondere vor der anatomischen Frontalebene des Körpers liegt, so dass durch das Umverteilen der Körperlast vom Fangseil auf das Halteseil automatisch eine Drehung des Körpers der Person so erfolgt, dass der Kopf nach hinten und die Füße nach vorne umverlagert werden.

Bei der Vorrichtung ist es wesentlich, dass zusätzlich zu einem Fangseil, welches vorgesehen ist, den Absturz einer Person abzufangen, noch ein weiteres Halteseil verwendet wird, das ebenso am Gurtzeug befestigt ist und beispielsweise zumindest oberhalb der Person parallel zum Fangseil verläuft, welches jedoch in seiner Länge oder Nachführung so gewählt ist, dass es trotz einer Befestigung oder Umlenkung z. B. am gleichen Sicherungsort wie das Fangseil bei einem Absturz den Sturz selbst nicht abfängt, also hierdurch nicht gestrafft wird, demnach also zunächst bei einem Absturz oder nach einem Absturz dieses Seil durch die Gewichtskraft der Person nicht belastet ist.

Ein solches Seil wird gemäß der vorbeschriebenen Vorrichtung mit einem Halteelement so am Gurtzeug befestigt, dass es nahe zum Gurtzeug bzw. nahe zum Körper der das Gurtzeug tragenden Person festgelegt ist, z. B. das Gurtzeug, insbesondere eine Armschlaufe oder beide Armschlaufen hierbei kontaktiert und hierdurch eine Haltelage aufweist, in der dieses zusätzliche zweite Seil eine Person bei der Arbeit nicht stört, da es trotz einer Anordnung vor dem Bauch-/Brustbereich der Person nicht in den Arbeitsbereich z. B. in den Arbeitsbereich der durch die Hände der Person erreichbar ist hineingelangt, weil es in der Haltelage nahe zum Gurtzeug, also körpernah festgehalten wird.

Ein solches Halteseil ist demnach während der Arbeit und auch nach einem erfolgten Absturz zunächst völlig passiv an der Vorrichtung zur Absturzsicherung angeordnet.

Erst nachdem eine Person abgestürzt ist, ist es vorgesehen, dass dieses zusätzliche Halteseil gestrafft wird, beispielsweise dadurch, dass es durch eine Winde oder durch eine weitere Person eingeholt wird oder auch durch die abgestürzte Person selbst gestrafft wird, so dass sich hierdurch das Gewicht der Person, welches zunächst vom Fangseil abgefangen ist, sodann auf das Halteseil überträgt und hierdurch das Halteseil aus der vorherigen Haltelage herausgelöst wird.

Eine Person kann das Halteseil z.B. selbst straffen, wenn ein oberer, also von der Person nach oben weggeführter Seilabschnitt des Halteseiles an wenigstens einer über der Person angeordneten Umlenkrolle, die z.B. ortsfest angeordnet ist, zur Person zurückgeführt wird. So kann sich die Person selbst am Halteseil hochziehen, was besonders einfach ist, wenn die Umlenkung nicht nur durch eine einzige Umlenkrolle, sondern durch eine untersetzende Flaschenzugkonstruktion erfolgt.

Erst nach einem erfolgten Absturz wird demnach das Halteseil aktiv verwendet, wobei es gemäß einer bevorzugten Ausführung der Vorrichtung vorgesehen sein kann, dass das Halteelement so ausgebildet ist, dass das Halteseil bei einer Belastung durch das Gewicht einer Person aus der Haltelage freigegeben wird durch eine Ablösung des Halteelementes vom Gurtzeug, insbesondere von einer Armschlaufe oder durch Freigeben des Halteseiles aus dem Halteelement, welches das Halteseil z.B. bereichsweise umschließt.

Beispielsweise kann es hierfür vorgesehen sein, dass das Halteelement schlauch- oder hülsenförmig ausgebildet ist, so dass das Halteseil durch das Halteelement hindurchgeführt werden kann, wobei das Halteelement beispielsweise aus einem Textil ausgeführt sein kann und wobei die Verbindung des Halteelementes zum Gurtzeug oder aber der Schlauch- bzw. der Hülsenmantel des Halteelementes eine Sollbruchstelle aufweist, die unter der Belastung des Gewichts einer Person aufbricht, z.B. ein Klettverschluß.

So wird sichergestellt, dass das Halteseil sich aus der Haltelage herauslöst, wenn die Gewichtskraft einer Person auf das Halteseil einwirkt, so dass die Gewichtskraft der Person sodann über die wenigstens eine zweite Sicherungsöse auf das Halteseil übertragen wird und aufgrund der Tatsache, dass die Sicherungsöse im vorderen Gurtbereich angeordnet ist, die Person sodann von der zunächst im Nacken hängenden Lage in eine sitzende Lage überführt wird, insbesondere in welcher die Person zumindest auch oder sogar ausschließlich in Beinschlaufen des Gurtzeuges sitzt. Solche Beinschlaufen, welche die Person in der sitzenden Lage halten können auch nachträglich nach einem Absturz z.B. von der abgestürzten Person selbst am Gurtzeug befestigt werden.

Hierdurch kann wirksam ein orthostatischer Schock und somit das sogenannte Hängetrauma vermieden werden, da die sitzende Lage einer für die Person anatomisch günstigen Lage entspricht, in der keine Gefäßabschnürung oder Blutversackung auftritt.

Die erfindungsgemäße Vorrichtung kann weiter bevorzugt vorsehen, dass das schlauch- oder hülsenförmige Halteelement sich längs eines vorderen, brustseitigen Gurtabschnittes einer Armschlaufe erstreckt, insbesondere wenn das Halteseil durch das Halteelement bis zur oder zumindest bis in die Nähe der ersten Sicherungsöse geführt ist.

So wird das Halteseil zwar über den Bauch -und Brustbereich einer das Gurtzeug tragenden Person geführt, befindet sich hier jedoch, solange es nicht aktiv wird, in der vorgenannten Haltelage und stört nicht im Arbeitsbereich der Person und kann sodann, z.B. ab der ersten Sicherungsöse, an welcher das Fangseil befestigt ist, im Wesentlichen parallel zu diesem zu einer Befestigungsstelle geführt werden, insbesondere zu derjenigen, an der auch das Fangseil befestigt ist oder in deren Nähe.

Eine solche Haltevorrichtung kann z.B. durch ein Schulterpolster gebildet werden, dass um eine oder beide Armschlaufen herumgelegt werden kann. Ein solches Schulterpolster kann in Umfangsrichtung um die jeweilige Armschlaufe herumgelegt und verschlossen werden, z.B. durch einen Klettverschluß. So wie eine Armschlaufe kann demnach auch das Halteseil in dieses Polster eingelegt und dieses hiernach verschlossen werden. Durch die Belastung des Halteseiles mit der Gewichtskraft der Person wird es aus dem Schulterpolster durch automatisches Aufreissen des Klettverschlusses herausgezogen.

Die erfindungsgemäße Vorrichtung kann in einer möglichen Ausführung vorsehen, dass es nur ein Paar von Armschlaufen und ein Paar von Beinschlaufen am Gurtzeug gibt, insbesondere die ggfs. durch einen Hüftgurt verbunden sind, wobei sodann die wenigstens eine Sicherungsöse im Nackenbereich der bevorzugt dort gekreuzten Armschlaufen dieses Gurtzeuges angeordnet ist.

Die Erfindung sieht vor, dass sich das Halteseil an seinem unteren zur Person weisenden Ende in zwei Seilstücke aufspaltet, die zu beiden Seiten der Sagittalebene der Person am Gurtzeug, aber immer noch im vorderen Bereich, also vor dem Schwerpunkt bzw. vor der anatomischen Frontalebene am Gurtzeug befestigt sind. Z.B. kann die Befestigung der unteren Enden beider Seilstücke seitlich an jeweiligen zweiten Sicherungsösen an einem Hüftgurt oder auch vorne im Brustbereich beider Armschlaufen erfolgen. Bevorzugt ist der Ort der Aufspaltung des Halteseiles so gelegen, dass dieser Ort in der sitzend nach einem Absturz gehaltenen Position der Person über dem Kopf liegt. Die Aufspaltung ist durch einen bevorzugt starren Bügel realisiert, an dem mittig der obere Abschnitt des Halteseiles befestigt ist und an dessen äußeren Enden die beiden Seilstücke des unteren Abschnittes des Halteseiles befestigt sind. So kann durch den Bügel ein Abstand zwischen den Seilstücken bewirkt werden, bevorzugt ein solcher, dass der Kopf einer Person durch diesen Abstandsbereich zwischen den Seilstücken hindurchpasst.

Die Vorrichtung kann jedoch auch vorsehen, dass das Gurtzeug zweiteilig ausgebildet ist und ein erstes Gurtzeugteil sowie ein zweites Gurtzeugteil umfasst, insbesondere die miteinander verbunden werden können, z.B. durch Gurte, wobei das erste Gurtzeugteil einen ersten Hüftgurt, zwei mit dem ersten Hüftgurt verbundene Armschlaufen und ein erstes Paar von zwei mit dem ersten Hüftgurt verbundenen Beinschlaufen aufweist, wobei an den Armschlaufen dieses ersten Gurtzeugteiles die wenigstens eine erste Sicherungsöse angeordnet ist.

Ein solches erstes Gurtzeugteil kann grundsätzlich einer dem Stand der Technik bekannten Absturzsicherung entsprechen. Erfindungsgemäß kann nun das zweite Gurtzeugteil einen zweiten Hüftgurt und ein zweites Paar von zwei mit dem zweiten Hüftgurt verbundenen Beinschlaufen aufweisen, wobei am zweiten Hüftgurt oder dem zweiten Paar von Beinschlaufen die wenigstens eine zweite Sicherungsöse angeordnet ist, an welcher das Halteseil befestigbar bzw. befestigt ist.

Eine solche Ausbildung des Gurtzeuges aus zwei Gurtzeugteilen hat den Vorteil, dass die beiden Gurtzeugteile jeweils separat an ihre jeweilige Funktion optimal angepasst werden können, nämlich das erste Gurtzeugteil an die Funktion, einen Fall einer abstürzenden Person abzufangen und die Kräfte optimal auf den Körper der fallenden Person zu verteilen, wobei das zweite Gurtzeugteil in der Ausbildung von Hüftgurt und Beinschlaufen dahingehend optimiert sein kann, eine besonders anatomisch günstige Sitzposition mit diesem Gurtzeugteil einer Person zu erzielen, die über die zweite Sicherungsöse am Halteseil nach dessen Aktivierung hängt. Das zweite Gurtzeugteil kann hier auch als Nachrüstprodukt angeboten werden, um bestehende Gurtzeuge mit der erfindungsgemäßen Funktion nachrüsten zu können.

Erfindungsgemäß ist vorgesehen, dass das Halteseil mehrteilig ausgebildet ist mit einem oberen Seilabschnitt und einem dem Gurtzeug zugewandten unteren Seilabschnitt, wobei der untere Seilabschnitt zwei nebeneinander, insbesondere parallel mit Abstand verlaufende, elastisch flexible Seilstücke umfasst, die mit dem oberen Seilabschnitt, insbesondere über einen den Abstand definierenden Bügel, verbunden sind, wobei die unteren Enden der Seilstücke über jeweils eine zweite Sicherungsöse mit einem vorderen Bereich des Gurtzeuges, bevorzugt dem vorderen Bereich der Armschlaufen verbunden sind.

Die zweiten Sicherungsösen können hier so ausgebildet sein, dass die Gurte der Armschlaufen an diesen befestigt werden können, z.B. dadurch, dass ein Gurtstück einer jeweiligen Armschlaufe zu einer Schlaufe gebogen wird und diese durch die Ausnehmung der Sicherungsöse hindurchgeführt wird. Hiernach kann ein Querriegel durch die gebildete Gurtschlaufe geführt werden, der das Zurückziehen der Schlaufe aus der Sicherungsöse verhindert.

Die Erfindung kann vorsehen, dass nur die bevorzugt elastischen Seilstücke des unteren Seilabschnittes des mehrteiligen Halteseiles in dem Halteelement gehalten sind, insbesondere jeweils in einem zur jeweiligen Armschlaufe eigenen Bereich des Halteelementes. Der eingangs genannte Bügel kann in der nicht aktiven Lage des Halteseile z.B. im Nackenbereich angeordnet sein. An jedem der Seilstücke kann z.B. über einen Zwischengurt eine separate Beinschlaufe befestigt oder zumindest befestigbar sein, insbesondere der Zwischengurt lösbar an einem Verbinder des jeweiligen Seilstückes befestigbar sein. So müssen die Beinschlaufen, die zum sitzenden Halten der abgestürzten Person genutzt werden, nicht bereits anfänglich am Gurtzeug angeordnet sein, sondern können dort erst angebracht werden, wenn ein Absturz erfolgt ist.

Die Erfindung hat den Vorteil, dass durch ein separates Bereitstellen eines solchen zuvor beschrieben unteren Seilabschnittes, der vorgesehen ist mit einem oberen Seilabschnitt zur Ausbildung eines mehrteiligen Halteseiles verbunden zu werden, ebenso eine einfache Nachrüstung für bestehende Gurtzeuge möglich wird, um eine erfindungsgemäße Vorrichtung auszubilden.

Ein solcher Nachrüstsatz für Gurtzeuge kann zusätzlich zu einem solchen unteren Seilabschnitt auch ein Halteelement und/oder ein einfaches Seil als oberen seilabschnitt umfassen, um insgesamt eine erfindungsgemäße Vorrichtung zu bilden.

Ausführungsformen der Erfindung sowie das Verfahren werden anhand der nachfolgenden Figuren näher erläutert.

Die Fig. 1 zeigt zunächst in Rückenansicht einer Person 1 eine Absturzsicherung mit einem Gurtzeug, welches in dieser Darstellung an die Person angelegt ist, wobei dieses Gurtzeug einen Hüftgurt 2 aufweist sowie zwei Armschlaufen 3a und 3b, wobei die Gurtanteile dieser beiden Armschlaufen jeweils vom Hüftgurt 2 ausgehen, über die Schulter der Person geführt sind und zum Hüftgurt zurückgeführt sind. In dieser, hier gezeigten Darstellung ist die Ausführung derart, dass die Armschlaufen im oberen Rücken- bzw. Nackenbereich der Person einander kreuzend geführt sind und in diesem Kreuzungsbereich eine erste Sicherungsöse 4 angeordnet ist, in welcher z.B. mit einem Karabinerhaken 5 ein Fangseil befestigt ist. An dem Hüftgurt 2 ist weiterhin ein erstes Paar von Beinschlaufen 7a und 7b befestigt, durch welches die Beine der Person hindurchreichen.

Dieser Anteil des Gurtzeuges, der vorliegend mit durchgezogenen Linien gezeichnet ist, entspricht im Wesentlichen dem Gurtzeug einer Absturzsicherung des bekannten Standes der Technik.

Die Ausführung weist hier ergänzend erfindungsgemäß einen weiteren hier gestrichelt dargestellten Gurtzeugteil auf, umfassend einen zweiten Hüftgurt 8 sowie zwei weitere Beinschlaufen 9a und 9b. Dieses zweite Paar von Beinschlaufen 9a, 9b ist hier in Richtung zu den Füßen der Person von dem ersten Paar Beinschlaufen 7a, 7b beabstandet.

Alternativ - aber nicht gezeigt - kann der Hüftgurt 8 einteilig mit dem Hüftgurt 2 ausgebildet sein oder beide Hüftgurte 2 und 8 sind separat aber zumindest verbunden, z.B. durch dazwischen verlaufende Gurte oder Hüftgurt 2 und 8 werden durch einen einzigen Hüftgurt gleichzeitig ausgebildet, insbesondere der somit beide Funktionen (Absturzsicherung und Hängetraumavermeidung) vereint.

Gemäß der Front-Darstellung der Person in der Fig. 2 ist es erkennbar, dass an dem zweiten Hüftgurt 8 eine zweite Sicherungsöse 10 angeordnet ist, an welcher ein zusätzliches Halteseil 11 z.B. ebenfalls mit einem Karabinerhaken befestigt ist. Dieses Halteseil 11 wird hier ausgehend von der zweiten Sicherungsöse 10 entlang der Erstreckung einer der beiden Armschlaufen, hier der Armschlaufe 3b bis über die Schulter und bis in den Bereich der ersten Sicherungsöse 4 geführt, wie es die Fig. 1 wiederum von der Rückseite darstellt.

An der Armschlaufe 3b ist das zusätzliche Halteseil 11 in einer Haltelage fixiert mittels eines hier nicht weiter gezeigten Halteelementes. Dieses Halteelement kann in einem einfachsten Fall z. B. ein Faden sein, mit dem dieses Seil an dem Gurtbereich der Armschlaufe 3b, der sich im Bauch-/Brustbereich der tragenden Person befindet, z.B. durch Vernähen oder Umschlingen befestigt ist, so dass bei einer Aktivierung d. h. bei einer Kraftbelastung dieses Seiles dieser Faden aufreißt und sich das Halteseil 11 von der Armschlaufe 3b löst.

In anderer Ausführung kann es auch vorgesehen sein, dass sich längs der Erstreckung des bauch-/brustseitigen Bereiches der Armschlaufe 3b ein z. B. textiler Schlauch erstreckt, durch welchen das Halteseil 11 hindurchgeführt ist, wobei bei Belastung des Halteseiles 11 entweder der gesamte textile Schlauch vom Gurtbereich der Armschlaufe 3b abreißt oder aber der Schlauch selbst aufreißt, wodurch in beiden Fällen wiederum das Halteseil 11 freigegeben wird. An dem zweiten Hüftgurt 8 ist weiterhin über Verbindungsgurte 12 das weitere Paar von Beinschlaufen 9a und 9b befestigt.

Die Fig. 3 zeigt den Einsatz der in den Fig. 1 und 2 dargestellten Absturzsicherung, nämlich in der Fig. 3 links oben zunächst die Situation, nach welcher die Person 1 abgestürzt ist und am Fangseil 6 hängt, welches über die erste Sicherungsöse 4 im Nackenbereich an den Armschlaufen 3a und 3b befestigt ist.

Die Person hängt somit im Wesentlichen aufrecht und etwas kopfüber geneigt und mit den Armen und Beinen nach unten weisend am Fangseil 6. In dieser Position ist zwar die Person gegen den Absturztod gesichert worden, es kann jedoch besonders durch Abschnürungen aufgrund der Gurte und Blutversackungen zu einem Hängetrauma kommen, welches bereits nach 20 min. ebenso zum Tod der Person führen kann.

Nach dem erfindungsgemäßen Verfahren insbesondere mit der erfindungsgemäßen Vorrichtung ist es nun vorgesehen, das lose parallel zum Fangseil 6 verlaufende zusätzliche Halteseil 11 zu straffen z. B. durch eine Hilfsperson, die hierfür eine Winde einsetzen kann, so dass die Gewichtskraft der hängenden Person allmählich von dem Fangseil 6 auf das Halteseil 11 übertragen wird und dieses aus der Haltelage d. h. der befestigten Position an der Armschlaufe 3b gelöst, z.B. herausgerissen wird.

Frei hängend kann die Gewichtskraft der Person über die zweite Sicherungsöse im vorderen Hüft- bzw. Bauchbereich des Hüftgurtes 8 aufgenommen werden. Die Fig. 3 zeigt rechts unten, dass die abgestürzte Person durch die Umlagerung des Gewichtes vom Fangseil 6 auf das Halteseil 11 in eine anatomisch günstigere sitzende Position überführt wird, in welcher ein Hängetrauma vermieden wird.

Aus dieser hängenden Position kann die Person problemlos gerettet werden, auch nach Überschreitung solcher Zeiten wie typischerweise 20 min., nach denen ansonsten in einer hängenden Position gemäß Fig. 3 links oben ein Hängetrauma einsetzen würde.

Die Figuren 4ff beschreiben eine weitere bevorzugte Ausführung der Erfindung, gemäß der das Halteseil 11 mehrteilig ausgebildet ist. In der Figur 4 ist im Wesentlichen der untere Seilabschnitt 11b eines erfindungsgemäßen mehrteiligen Halteseiles 11 dargestellt. Nach oben rechts führt der obere Halteseilabschnitt 11a von der Person weg. Dieser obere Abschnitt entspricht im Wesentlichen einem einfachen Seil.

Der untere Abschnitt umfasst einen Bügel 11d, an dem mittig der obere Seilabschnitt 11a befestigt ist und an dessen beiden äußeren Enden 11f jeweils ein nach unten zum Gurtzeug der Person führendes Seilstück 11c befestigt ist. Dieses Seilstück 11c kann bevorzugt jeweils elastisch sein, z.B. einen Gummizug enthalten oder aus diesem ausgebildet sein. Selbstverständlich ist auch eine nicht dehnbare Ausführung der Seilstücke möglich.

An den unteren Enden der Seilstücke 11c sind jeweils die zweiten genannten Sicherungsösen 10 ausgebildet, durch welche die Gurte von Armschlaufen eines Gurtzeuges in einer Schlaufen hindurchgeführt und mit den Querriegeln 10a gegen Zurückziehen gesichert werden können. Die Art der Befestigung zwischen den Seilstücken und den Armschlaufen ist nicht auf diese gezeigte Art beschränkt, sondern kann auch durch andere Arten von Sicherungsösen erfolgen.

Die Verbinder 11e sind vorgesehen, um separate Beinschlaufen hieran zu befestigen. Die in der Figur 4 gezeigte Anordnung von Teilen, welche einen unteren Seilabschnitt 11b des Halteseiles 11 bildet, kann so auch als Nachrüstsatz verkauft werden.

Figur 5 visualisiert den unteren Seilabschnitt 11b in gestrichelten Linien nach dem Befestigen am Gurtzeug, bzw. hier konkret an den beiden Armschlaufen 3a, 3b. Entlang der Erstreckung der Armschlaufen sind die Seilstücke 11c auf deren vorderen Bereich bis über die Schulter nach hinten bis in den Nackenbereich gelegt, wo gemäß Figur 6 der Bügel 11d angeordnet ist, der die Seilstücke 11c mit dem oberen Seilabschnitt 11a verbindet, insbesondere hierbei auch einen Abstand zwischen den Seilstücken definiert. Diese Führung erfolgt zumindest im vorderen Bereich der Armschlaufe durch ein hier nicht gezeigtes Halteelement, mit dem die Seilstücke 11c bei Nichtbenutzung körpernah gehalten werden, insbesondere in Kontakt zur jeweiligen Armschlaufe3a, 3b. Ein solches Halteelement kann durch ein schlauchartiges oder hülsenartiges bevorzugt textiles Element gebildet sein, das um eine Armschlaufe und das jeweilige Seilstück herumgelegt und verschlossen werden kann, z.B. mit einem Klettverschluss.

Der obere Seilabschnitt 11a des erfindungsgemäßen mehrteiligen Halteseiles 11 erstreckt sich nach oben weg. Das Fangseil ist hier aus Gründen der Übersichtlichkeit nicht gezeigt. Es wäre an der Sicherungsöse 4 befestigt.

Figur 7 visualisiert die Situation nach einem Absturz der Person. Diese hängt zunächst am Fangseil 6, das über die Öse 4 mit dem Gurtzeug verbunden ist.

Hier zieht die Person 1 selbst am oberen zur Person zurückgeführten Halteseilabschnitt 11a und dehnt hierdurch die elastischen Seilstücke 11c, so dass der Bügel 11d in eine Position oberhalb des Kopfes geführt wird. Der Kopf kann hierbei durch den Abstandbereich zwischen den Seilstücken 11c hindurchgeführt werden, so dass der Bügel in eine Position über und bevorzugt vor den Kopf gelangt. Durch die an den Seilstücken 11c wirkenden Kräfte werden diese aus der Halterung an den Armschlaufen 3a, 3b herausgezogen, z.B. weil deren Klettverschlüsse aufreissen.

Die Figur 8 zeigt die Situation in der umgelagerten Position. Die Person hängt nun nur am Halteseil 11 über die Seilstücke 11c, wobei das Fangseil 6 entlastet ist. An den Verbindern 11e, die an den Seilstücken 11c angeordnet sind, sind separate Beinschlaufen 9a, 9b befestigt, was die Person selbst vorgenommen haben kann. Die Person kann die Schlaufen zunächst über die Beine führen , z.B. die Schlaufen dafür öffnen und wieder verschließen und hiernach über die Gurtelemente 9c an den Verbindern 11e befestigen. Hierdurch kommt die Person in eine sitzende Lage ohne Gefahr eines Traumas.

## Patentansprüche

1. Vorrichtung zur Absturzsicherung von Personen umfassend ein Gurtzeug mit Armschlaufen (3a, 3b) und Beinschlaufen (7a, 7b), wobei im Nackenbereich des Gurtzeugs wenigstens eine erste Sicherungsöse (4) angeordnet ist, an welcher ein Fangseil (6) mit einem seiner Enden angebracht ist und mit dem anderen Ende an einem ortsfesten Sicherungselement befestigt ist und das Fangseil durch einen Absturz einer in dem Gurtzeug eingegurteten Person straffbar und die eingegurtete Person durch das sich straffende Fangseil auffangbar ist, wobei im vorderen Bereich des Gurtzeugs, wenigstens eine zweite Sicherungsöse (10) angeordnet ist, an der ein Halteseil (11) befestigt ist, welches zumindest oberhalb des Körpers einer eingegurteten Person parallel zum Fangseil verläuft, wobei das Halteseil in seiner Länge oder Nachführung so gewählt ist, dass durch das Halteseil trotz Befestigung oder Umlenkung ein Absturz nicht abfangbar und das Halteseil durch den Absturz nicht straffbar ist, wobei das Halteseil nach einem Absturz durch eine Winde, eine weitere Person oder die abgestürzte Person straffbar ist und hierdurch das Gewicht der Person auf das Halteseil übertragbar ist, wodurch die Person von einer im Nacken hängenden Lage in eine sitzende Lage überführbar ist und am Gurtzeug an wenigstens einer der Armschlaufen (3a, 3b) wenigstens ein Halteelement angeordnet ist, mit dem das Halteseil (11) im durch das Gewicht einer Person unbelasteten Zustand das Gurtzeug kontaktierend in einer Haltelage gehalten ist und im durch das Gewicht einer Person belasteten Zustand aus der Haltelage lösbar ist, wofür das Halteelement ausgebildet ist, das Halteseil (11) bei Belastung durch das Gewicht einer Person aus der Haltelage freizugeben durch Ablösung des Halteelementes vom Gurtzeug oder durch Freigeben des Halteseiles aus dem wenigstens einen Halteelement, wobei das Halteseil (11) mehrteilig ausgebildet ist mit einem oberen Seilabschnitt (11a) und einem dem Gurtzeug zugewandten unteren Seilabschnitt (11b), wobei der untere Seilabschnitt (11b) zwei nebeneinander verlaufende, elastisch flexible Seilstücke (11c) umfasst, die an den äußeren Enden eines mittig mit dem oberen Seilabschnitt (11a) verbundenen Bügels (11d) befestigt sind, wobei die unteren Enden der Seilstücke (11c) über jeweils eine zweite Sicherungsöse (10) mit einem vorderen Bereich des Gurtzeugs verbunden sind.

2. Vorrichtung nach Anspruch 1, **dadurch gekennzeichnet, dass** das Halteelement schlauch- oder hülsenförmig ausgebildet ist, wobei die Verbindung des Halteelementes zum Gurtzeug oder der Schlauch- bzw. Hülsenmantel eine Sollbruchstelle aufweist, die unter Belastung durch das Gewicht einer Person aufbricht.

3. Vorrichtung nach einem der vorherigen Ansprüche, **dadurch gekennzeichnet, dass** das schlauch- oder hülsenförmige Halteelement sich längs eines Gurtabschnittes einer Armschlaufe (3b) erstreckt, wodurch das Halteseil (11) durch das Halteelement bis zur oder zumindest bis in die Nähe der ersten Sicherungsöse (4) geführt ist.

4. Vorrichtung nach einem der vorherigen Ansprüche, **dadurch gekennzeichnet, dass** das Gurtzeug ein erstes Gurtzeugteil und ein zweites Gurtzeugteil umfasst, wobei das erste Gurtzeugteil einen ersten Hüftgurt (2), zwei mit dem ersten Hüftgurt verbundene Armschlaufen (3a, 3b) und ein erstes Paar von zwei mit dem ersten Hüftgurt (2) verbundenen Beinschlaufen (7a, 7b) aufweist und an den Armschlaufen (3a, 3b) die wenigstens eine erste Sicherungsöse (4) angeordnet ist und das zweite Gurtzeugteil einen zweiten Hüftgurt (8) und ein zweites Paar von zwei mit dem zweiten Hüftgurt verbundenen Beinschlaufen (9a, 9b) aufweist und an dem zweiten Hüftgurt (8) oder an dem zweiten Paar von Beinschlaufen (9a, 9b) die wenigstens eine zweite Sicherungsöse (10) angeordnet ist.

5. Vorrichtung nach einem der vorherigen Ansprüche, **dadurch gekennzeichnet, dass** nur die Seilstücke (11c) des unteren Seilabschnittes des Halteseiles (11) in dem Halteelement gehalten sind.

6. Vorrichtung nach Anspruch 5, **dadurch gekennzeichnet, dass** die Seilstücke (11c) des unteren Seilabschnittes des Halteseiles (11) jeweils in einem eigenen Bereich des Halteelementes gehalten sind.

7. Vorrichtung nach Anspruch 5 oder 6, **dadurch gekennzeichnet, dass** an jedem der Seilstücke (11c) an einem Verbinder (11e) des jeweiligen Seilstückes über einen Zwischengurt (9c) eine separate Beinschlaufe (9a, 9b) befestigt oder zumindest befestigbar ist.

8. Vorrichtung nach einem der vorherigen Ansprüche, **dadurch gekennzeichnet, dass** durch die Ausnehmung einer jeweiligen zweiten Sicherungsöse (10) ein zu einer Schlaufe gebogenes Gurtstück einer jeweiligen Armschlaufe hindurchgeführt ist, wobei mit einem durch die Schlaufe geführten Querriegel ein Zurückziehen der Schlaufe aus der Sicherungsöse verhindert ist.

## Claims

1. A device for securing persons against falling, comprising a harness with arm loops (3a, 3b) and leg loops (7a, 7b), at least one first securing eyelet (4) being arranged in a neck region of the harness, to which a catching rope (6) is attached with one of its ends and is fastened with the other end to a stationary securing member, and the catching rope can be tightened by a fall of a person strapped into the harness and the strapped person can be caught by the tightening catching rope, wherein in a front region of the harness, at least one second securing eyelet (10) is arranged to which a holding rope (11) is fastened which runs parallel to the catching rope at least above the body of a strapped-in person, the holding rope being selected in its length or tracking such that a fall cannot be caught by the holding rope despite fastening or deflection and the holding rope cannot be tightened by the fall, the holding rope being tightenable after a fall by a winch, a further person or the fallen person, and the weight of the person thereby being transferable to the holding rope, whereby the person can be transferred from a position hanging in the neck into a seated position and at least one holding member is arranged on the harness on at least one of the arm loops (3a, 3b), with which holding member the holding rope (11) is held in a holding position contacting the harness in the state unloaded by the weight of a person and can be released from the holding position in the state loaded by the weight of a person, for which the holding member is designed to release the holding rope (11) from the holding position when loaded by the weight of a person by detaching the holding member from the harness or by releasing the holding rope from the at least one holding member, wherein the holding rope (11) is formed in several parts with an upper rope section (11a) and a lower rope section (11b) facing the harness, wherein the lower rope section (11b) comprises two elastically flexible rope pieces (11c) which extend side by side and are fastened to the outer ends of a bracket (11d) which is centrally connected to the upper rope section (11a), wherein the lower ends of the rope pieces (11c) are each connected to a front region of the harness via a second securing eyelet (10).

2. The device according to claim 1, **characterized in that** the holding member is tubular or sleeve-shaped, the connection of the holding member to the harness or the hose or sleeve casing having a predetermined breaking point which breaks open under loading by the weight of a person.

3. The device according to one of the previous claims, **characterized in that** the tubular or sleeve-shaped holding member extends along a belt portion of an arm loop (3b), whereby the holding rope (11) is guided through the holding member up to or at least into the vicinity of the first securing eyelet (4).

4. The device according to one of the previous claims, **characterized in that** the harness comprises a first harness part and a second harness part, wherein the first harness part comprises a first hip belt (2), two arm loops (3a, 3b) connected to the first hip belt and a first pair of two leg loops (7a, 7b) connected to the first hip belt (2), and the at least one first securing eyelet (4) is arranged at the arm loops (3a, 3b), 3b), and the second harness part comprises a second hip belt (8) and a second pair of two leg loops (9a, 9b) connected to the second hip belt, and the at least one second securing eyelet (10) is arranged at the second hip belt (8) or at the second pair of leg loops (9a, 9b).

5. The device according to one of the previous claims, **characterized in that** only the rope pieces (11c) of the lower rope section of the holding rope (11) are held in the holding member.

6. The device according to claim 5, **characterized in that** the rope pieces (11c) of the lower rope section of the holding rope (11) are each held in a separate region of the holding member.

7. The device according to Claim 5 or 6, **characterized in that** a separate leg loop (9a, 9b) is fastened or can at least be fastened to each of the rope pieces (11c) on a connector (11e) of the respective rope piece via an intermediate belt (9c).

8. The device according to one of the previous claims, **characterized in that** a belt piece of a respective arm loop, bent into a loop, is passed through a recess of a respective second securing eyelet (10), wherein a cross bar guided through the loop preventing the loop from being withdrawn from the securing eyelet.

## Revendications

1. Dispositif de protection contre les chutes de personnes comprenant un harnais avec des boucles de bras (3a, 3b) et des boucles de jambe (7a, 7b), **caractérisé en ce qu'**au moins un premier maillon de sécurité (4) est agencé dans la zone de cou du harnais, au niveau duquel une corde de retenue (6) est montée avec une de ses extrémités et est fixée à un élément de sécurité fixe avec l'autre extrémité et la corde de retenue peut être tendue par une chute d'une personne portant le harnais et la personne portant le harnais peut être retenue par la corde de retenue qui se tend, au moins un second maillon de sécurité (10) étant agencé dans la zone avant du harnais, au niveau duquel une corde de maintien (11) est fixée, laquelle s'étend au moins au-dessus du corps d'une personne portant le harnais parallèlement à la corde de retenue, la longueur ou le guidage de la corde de maintien étant choisi de sorte qu'une chute ne puisse pas être retenue par la corde de maintien malgré la fixation ou le renvoi et la corde de maintien ne puisse pas être tendue par la chute, la corde de maintien pouvant être tendue après une chute par un treuil, une autre personne ou la personne qui a chuté et le poids de la personne pouvant ainsi être transmis à la corde de maintien, moyennant quoi la personne peut passer d'une position suspendue par le cou à une position assise et au moins un élément de maintien est agencé au niveau du harnais au niveau d'au moins une des boucles de bras (3a, 3b), avec lequel la corde de maintien (11) à l'état non sollicité par le poids d'une personne est maintenue en contact avec le harnais dans une position de maintien et est libérable de la position de maintien à l'état sollicité par le poids d'une personne, ce pour quoi l'élément de maintien est réalisé pour libérer la corde de maintien (11) en cas de sollicitation par le poids d'une personne de la position de maintien par détachement de l'élément de maintien du harnais ou par libération de la corde de maintien d'au moins un élément de maintien, la corde de maintien (11) étant réalisée en plusieurs parties avec une section de corde supérieure (11a) et une section de corde inférieure (11b) dirigée vers le harnais, la section de corde inférieure (11b) comprenant deux portions de corde (11c) élastiquement souples, s'étendant l'une à côté de l'autre, qui sont fixées aux extrémités extérieures d'un étrier (11d) relié au milieu à la section de corde supérieure (11a), les extrémités inférieures des portions de corde (11c) étant reliées à une zone avant du harnais par le biais de respectivement un second maillon de fixation (10).

2. Dispositif selon la revendication 1, **caractérisé en ce que** l'élément de maintien est réalisé en forme de tuyau ou de douille, la liaison de l'élément de maintien au harnais ou à l'enveloppe de tuyau ou de douille présentant un point de rupture théorique, qui se rompt sous la sollicitation par le poids d'une personne.

3. Dispositif selon l'une quelconque des revendications précédentes, **caractérisé en ce que** l'élément de maintien en forme de tuyau ou de douille s'étend le long d'une section de sangle d'une boucle de bras (3b), moyennant quoi la corde de maintien (11) est guidée par l'élément de maintien jusqu'à ou au moins jusqu'à proximité du premier maillon de sécurité (4).

4. Dispositif selon l'une quelconque des revendications précédentes, **caractérisé en ce que** le harnais comprend une première partie de harnais et une seconde partie de harnais, la première partie de harnais présentant une première sangle de ceinture (2), deux boucles de bras (3a, 3b) reliées à la première sangle de ceinture et une première paire de deux boucles de jambe (7a, 7b) reliées à la première sangle de ceinture (2) et au moins un premier maillon de sécurité (4) étant agencé au niveau des boucles de bras (3a, 3b) et la seconde partie de harnais présentant une seconde sangle de ceinture (8) et une seconde paire de deux boucles de jambe (9a, 9b) reliées à la seconde sangle de ceinture et au moins un second maillon de sécurité (10) étant agencé au niveau de la seconde sangle de ceinture (8) ou au niveau de la seconde paire de boucles de jambe (9a, 9b).

5. Dispositif selon l'une quelconque des revendications précédentes, **caractérisé en ce que** seules les portions de corde (11c) de la section de corde inférieure de la corde de maintien (11) sont maintenues dans l'élément de maintien.

6. Dispositif selon la revendication 5, **caractérisé en ce que** les portions de corde (11c) de la section de corde inférieure de la corde de maintien (11) sont maintenues respectivement dans une propre zone de l'élément de maintien.

7. Dispositif selon la revendication 5 ou 6, **caractérisé en ce qu'**une boucle de jambe séparée (9a, 9b) est fixée ou au moins peut être fixée au niveau de chacune des portions de corde (11c) à un connecteur (11e) de la portion de corde respective par le biais d'une sangle intermédiaire (9c).

8. Dispositif selon l'une quelconque des revendications précédentes, **caractérisé en ce qu'**une portion de sangle courbée en une boucle d'une boucle de bras respective est guidée à travers l'évidement d'un second maillon de sécurité (10) respectif, un retrait de la boucle du maillon de sécurité étant empêché avec une traverse guidée par la boucle.
